# EUROPÄISCHE PATENTSCHRIFT

(11) **EP 0 357 906 B1**
(45) Veröffentlichungstag und Bekanntmachung des Hinweises auf die Patenterteilung: **12.01.1994**
(21) Anmeldenummer: 89112620.3
(22) Anmeldetag: 11.07.1989
(51) Int. Cl.: B65B 43/12, B65H 1/30, B65D 19/44

(54) **Einrichtung zum Zuführen von Zuschnitten zu einer Verpackungsmaschine**
Device for supplying blanks to a packaging machine
Installation pour alimenter en flancs une machine d'emballage

(30) Priorität: 17.08.1988 DE 3827916
(43) Veröffentlichungstag der Anmeldung: 14.03.1990
(73) Patentinhaber: Focke & Co. (GmbH & Co.), 27283 Verden (DE)
(72) Erfinder: Focke, Heinz, D-2810 Verden (DE); Balmer, Oskar, D-2810 Verden (DE)
(74) Vertreter: Bolte, Erich, Dipl.-Ing.

(56) Entgegenhaltungen:
- EP-A- 0 150 511
- EP-A- 0 168 060
- EP-A- 0 258 597
- GB-A- 2 047 663

## Beschreibung

Die Erfindung betrifft eine Einrichtung mit Kassette zum Zuführen von Stapeln von Zuschnitten zur Herstellung von Packungen, insbesondere von Klappschachteln für Zigaretten, zu einer Verpackungsmaschine, wobei die Kassette im Bereich der Verpackungsmaschine entleerbar und sodann mit gleichartigen Kassetten ineinander verschachtelt stapelbar ist.

Die zunehmende Leistung der Verpackungsmaschinen verursacht Probleme bei der ausreichenden Versorgung derselben mit Verpackungsmaterial . Dies gilt vor allem für die Herstellung von Packungen aus außerhalb der Verpackungsmaschine vorgefertigten, gestanzten Zuschnitten. Beispiel hierfür sind Klappschachteln für Zigaretten, die aus in einer Papier-Fabrik durch Stanzen gefertigten Zuschnitten aus dünnem Karton hergestellt werden. Die Zuschnitte kommen als Zuschnitt-Stapel zur Verpackungsmaschine.

Die Verpackungsmaschine ist üblicherweise mit einem Zuschnitt-Magazin von verhältnismäßig geringer Kapazität ausgerüstet. In dieses kann ein gewisser Vorrat an gestapelten Zuschnitten eingegeben werden.

Thema der Erfindung ist der Transport von außerhalb der Verpackungsanlage, insbesondere in einer Papier-Fabrik, gefertigten und gestapelten Zuschnitten bis zur Verpackungsmaschine.

Eine neben dem Thema der Erfindung liegende Einrichtung zeigt die EP-A-0 150 511. Dort sind Magazine mit einzelnen Magazin-Schächten gezeigt. Diese stellen keine vollständigen Behälter dar, sondern sind nach unten hin offen. Die Magazine sind demnach nicht als Transport-Verpackung geeignet. Es muß stets ein von unten hin zutretendes Organ ein Herausfallen der Zuschnitte verhindern bzw. ein solches kontrollieren. In der Schrift sind zu diesem Zweck Tragfinger sowie ein Abroller vorgesehen. Ein Magazin kann jeweils mehrere Zuschnitt-Stapel nebeneinander aufnehmen.

Der Erfindung liegt die Aufgabe zugrunde, Maßnahmen vorzuschlagen für einen Transport von größeren Mengen an gestapelten Zuschnitten von der Herstellungsstätte bis zur Verarbeitungsanlage, insbesondere bis zur Verpackungsmaschine, bei verhältnismäßig geringem manuellen Einsatz. Weiterhin soll ein Rücktransport der Transportbehälter einfach und raumsparend möglich sein.

Die erfindungsgemäß ausgebildete Kassette weist folgende Merkmale auf:
- zur Aufnahme mehrerer nebeneinander angeordneter Zuschnitt-Stapel ist die Kassetten zumindest an ihrer Oberseite offen,
- zur Bildung mehrerer Kammern je zur Aufnahme eines Zuschnitt-Stapels sind auf einer Bordwand aufrechte Trennstege zwischen benachbarten Kammern , Seitenstege an Schmalseiten, Randstege an einer Schließseite der Kassette in der Ebene der Trennstege sowie Eckstege gebildet,
- die Bodenwand weist eine Mehrzahl von Öffnungen sowie Ausnehmungen auf, die derart angeordnet sind, sind, daß Trennstege deiner anderen Kassette zur verschachtelten Stapelung durch die Öffnungen und Seitenstege durch die Ausnehmungen hindurchtreten.

Der Erfindung liegt der Gedanke zugrunde, die Zuschnitte bzw. Zuschnitt-Stapel am Ort der Herstellung in Mehrweg-Behälter zu verpacken und in diesen an den Einsatzort zu transportieren. Nach der Entleerung werden jeweils Einheiten aus mehreren ineinander verschachtelten Kassetten (Stapelblock) an den Herstellungsbetrieb der Zuschnitte zurücktransportiert. Die Kassetten können bis zur Verpakkungsmaschine verbracht und dort entleert werden. Alternativ können die Kassetten im Bereich der Verpackungsmaschine transportiert und unmittelbar im Bereich des Zuschnitt-Magazins der Verpackungsmaschine entleert werden.

Die Kassetten sind so aufgebaut, daß sie aus einer tragenden Bodenwand und einer Mehrzahl von an dieser angeordneten Trennwandteilen bestehen zur seitlichen Begrenzung von Kammern, die jeweils einen Zuschnitt-Stapel aufnehmen. Die Trennwandteile sind so ausgebildet und angeordnet, daß sie in Verbindung mit Öffnungen und Zusatz-Öffnungen in der Bodenwand das Zusammenstecken von leeren Kassetten ermöglichen. Die erfindungsgemäß ineinander verschachtelten bzw. gestapelten Kassetten bilden eine raumsparende Einheit (Stapelblock) für den Rücktransport zum Herstellungs-Beladeort.

Die Kassetten sind weiterhin so eingerichtet, daß sie (mit Zuschnitt-Stapeln gefüllt) stapelbar sind zum Transport beispielsweise auf Paletten. Des weiteren sind sie geeignet für die Förderung innerhalb einer Verpackungsanlage mittels Überflur-Förderer.

Weitere Merkmale der Erfindung betreffen die Ausgestaltung der Kassetten sowie Einrichtungen zur Handhabung bzw. zum Transport derselben.

Ein Ausführungsbeispiel der Erfindung wird nachfolgend anhand der Zeichnungen näher erläutert. Es zeigt:
- Fig. 1: eine Kassette zur Aufnahme von Zuschnitt-Stapeln in Vorderansicht,
- Fig. 2: eine um 90° versetzte Seitenansicht der Kassette gemäß Fig. 1,
- Fig. 3: die Kassette gemäß Fig. 1 und 2 im Grundriß, mit Zuschnitten in einzelnen Kammern,
- Fig. 4: übereinander gestapelte Kassetten mit Zuschnitt-Stapeln in Vorderansicht,
- Fig. 5: eine Kassette in Unteransicht,
- Fig. 6: eine Kassette auf einer Halterung eines Förderers,
- Fig. 7: eine um 90° Grad versetzte Seitenansicht zu Fig. 6,
- Fig. 8: eine Phase des Ineinanderschachtelns mehrerer (vier) Kassetten in Vorderansicht,
- Fig. 9: die Darstellung gemäß Fig. 8 in um 90° versetzter Seitenansicht,
- Fig. 10: ineinander verschachtelte Kassetten übereinander gestapelt,
- Fig. 11: die Darstellung von Fig. 10 in einer um 90° versetzten Vorderansicht,
- Fig. 12: eine Verpackungsmaschine in Rückansicht mit Einrichtungen für den Transport und die Handhabung von Kassetten.

Kernstück einer Einrichtung zum Transport von Zuschnitten 20 sind Behälter bzw. Kassetten 21, in denen vorgefertigte, also gestanzte Zuschnitte 20 gestapelt Aufnahme finden. Das vorliegende Ausführungsbeispiel befaßt sich mit der Handhabung von Zuschnitten 20, wie sie in der Zigaretten-Industrie zur Herstellung von Klappschachteln (Hinge-Lid-Packungen) verwendet werden. Zuschnitte 20 mit einem für den Aufbau derartiger Packungen typischen Grundriß sind in Fig. 3 gezeigt.

Die Kassetten 21 sind Mehrweg-Behälter, die zwischen der Produktionsstätte für die Zuschnitte 20, insbesondere einer Papier-Fabrik, und der Verarbeitungsstätte, insbesondere einer Zigaretten-Fabrik, umlaufen. In der Papier-Fabrik werden die Kassetten 21 mit Zuschnitt-Stapeln 22 befüllt. Gefüllte Kassetten 21 werden sodann in geeigneter Weise zur Verarbeitungs-Fabrik transportiert, z.B. in gestapelter Position auf Paletten oder dgl. (Fig. 4). In der Verarbeitungs-Fabrik werden die Kassetten 21 durch Entnahme der Zuschnitt-Stapel 22 geleert. Die leeren Kassetten 21 werden sodann in bestimmter Weise ineinander verschachtelt und raumsparend als Leergut an die Papier-Fabrik zurückgegeben.

Bei dem vorliegenden Ausführungsbeispiel besteht jede Kassette 21 aus vier Kammern 23 zur Aufnahme je eines Zuschnitt-Stapels 22. Die langgestreckten Kammern 23 erstrecken sich über die volle Breite der im Grundriß rechteckigen Kassetten 21. Für die Beladung und Entleerung der Kassetten 21 sind die Kammern 23 an zwei Seiten offen, nämlich oben und an einer Längsseite der Kassette 21, der Offenseite 24.

Das tragende Organ der Kassette 21 ist eine stabile Bodenwand 25. Auf dieser liegen die Zuschnitt-Stapel 22. Zur Abgrenzung der Kammern 23 gegeneinander sind auf der Oberseite der Bodenwand 25 aufrechte Trennwandorgane angeordnet. Beim vorliegenden Ausführungsbeispiel sind die Kammern 23 durch aufrechte, mit der Bodenwand 25 fest verbundene Stege begrenzt.

Zwischen benachbarten Kammern 23 sind hier zwei in einer Ebene liegende, gleich große Trennstege 26 vorgesehen sowie ein am Rand der Bodenwand 25 angeordneter, sich in derselben Ebene erstreckender Randsteg 27. Letzterer hat im vorliegenden Fall einen kleineren Querschnitt, nämlich eine kleinere Abmessung in Richtung parallel zu den Zuschnitt-Stapeln 22, als die Trennstege 26. Der Randsteg 27 befindet sich an der für die Halterung der Zuschnitt-Stapel 22 geschlossenen Seite (Schließseite 28) der Kassette 21.

An den kürzeren Seiten der Kassette 21 sind Seitenstege 29 korrespondierend zu den Trennstegen 26 sowie jeweils ein Ecksteg 30 entsprechend den Randstegen 27 angeordnet. Durch die Seitenstege 29 und Eckstege 30 werden die äußeren Kammern 23 auf der außenliegenden Seite der Kassette 21 begrenzt.

Die vorstehend beschriebenen Stege 26, 27, 29, 30 sind einerseits in den Ebenen parallel zu den Kammern 23 ausgerichtet. Darüber hinaus sind aber die Stege auch in Querrichtung zu den Kammern 23, also in Längsrichtung der Kassette 21, in Reihen ausgerichtet.

Die Randstege 27 und die Eckstege 30 an der Schließseite 28 der Kassette 21 sind mit Stützorganen zur Anlage der Zuschnitt-Stapel 22 versehen. Im vorliegenden Falle sind jeweils seitlich an den Randstegen 27 und an einer Seite des Eckstegs 30 aufrechte Stützleisten 31 angeordnet, an denen Randbereiche der Zuschnitte 20 passend, formschlüssig anliegen. Die besondere, annähernd trapezförmige Querschnittsgestalt der Stützleisten 31 ergibt sich aus der für Klappschachteln charakteristischen Gestalt der Zuschnitte 20. Diese sind nämlich im Bereich einer Vorderwand der Klappschachtel sowie im Bereich angrenzender Seitenlappen zur Bildung von Seitenwänden der Klappschachtel mit zackenförmigen Vorsprüngen 32 ausgebildet. Mit diesen dreieckförmigen Vorsprüngen 32 bzw. mit deren Schrägkanten 33 liegen die Zuschnitte 20 an schrägen Stützflächen der entsprechend geformten Stützleisten 31 an. Im Bereich des Anschlusses derselben an den Randsteg 27 bzw. Ecksteg 30 ist eine aufrechte Nut 34 gebildet, in die die äußerste Spitze des Vorsprungs 32 eintritt und dadurch gegen Beschädigung geschützt ist.

Die mit Zuschnitt-Stapeln 22 gefüllten Kassetten 21 sind darauf eingerichtet, gestapelt zu werden, z.B. auf Paletten. Um dabei Relativverschiebungen der Kassetten 21 zueinander zu vermeiden, ist eine wechselseitige Verzahnung der übereinander angeordneten Kassetten 21 vorgesehen. Bei dem gezeigten Ausführungsbeispiel sind die Seitenstege 29 und die Eckstege 30 an Oberseite und Unterseite mit Vorsprüngen zum formschlüssigen Eingriff versehen. Wie gezeigt, sind an der Oberseite der vorgenannten Stege 29, 30 konische Zentrierzapfen 35 angeordnet, die bei der Stapelung (Fig. 4) in entsprechende konische Vertiefungen 36 an der Unterseite der gleichen, korrespondierenden Stege 29, 30 formschlüssig eintreten. Die vorgenannten Organe haben eine selbstzentrierende Wirkung beim Stapeln der Kassetten 21.

Von besonderer Bedeutung ist aber die Eignung der (leeren) Kassetten zur ineinander verschachtelten, raumsparenden Stapelung. Zu diesem Zweck sind in der Bodenwand 25 Öffnungen 37 und Zusatz-Öffnungen 38 angeordnet. Diese sind nach Größe und Gestalt an die Trennstege 26 angepaßt, so daß diese zwecks Verschachtelung von Kassetten 21 wechselseitig durch die Öffnungen 37 oder Zusatz-Öffnungen 38 hindurchgesteckt werden können.

Die Öffnungen 37 und 38 sind jeweils in Längs- und Querreihen ausgerichtet angeordnet. Am Rand der Bodenwand 25, nämlich an deren Schmalseiten, sind zwischen benachbarten Randstegen 27 bzw. Eckstegen 30 zur Seite hin offene Ausnehmungen 39 angeordnet. Diese entsprechen in den Abmessungen den Querschnittsabmessungen der Seitenstege 29.

Die Anzahl der Öffnungen 37 und die der Zusatz-Öffnungen 38 entspricht jeweils der Anzahl der Trennstege 26 einer Kassette 21. Es können dadurch die Trennstege 26 von zwei Kassetten 21 durch die Bodenwand 25 einer dritten ganz oder teilweise hindurchgeführt werden. Die Anordnung ist so getroffen, daß Öffnungen 37 jeweils in derselben Ebene angeordnet sind wie die zur Begrenzung einer Kammer 23 dienenden Trennstege 26. Der Abstand zwischen zwei benachbarten Trennstegen 26 wird hier durch eine Öffnung 37 ausgefüllt. Die Zusatz-Öffnungen 38 sind mittig zwischen zwei benachbarten Öffnungen 37, also mittig innerhalb einer Kammer 23 angeordnet und - in Längsrichtung der Kassette 21 gesehen - mit den Öffnungen 37 ausgerichtet. Es entstehen so zwei in Längsrichtung der Kassette 21 verlaufende Reihen von Öffnungen 37 und Zusatz-Öffnungen 38 sowie Ausnehmungen 39 an den Rändern.

Zwei in diesem Sinne ausgebildete Kassetten 21a, 21b werden in Querrichtung versetzt ineinander verschachtelt, und zwar derart, daß die Trennstege 26 der einen Kassette 21a von unten bzw. von der Unterseite der Bodenwand 25 her durch die Öffnungen 37 der zweiten Kassette 21b hindurchgeführt werden. Die Seitenstege 29 der Kassette 21a treten dabei in die Ausnehmungen 39 der Kassette 21b. Die Trennstege 26 und die Seitenstege 29 der beiden Kassetten 21a, 21b sind demnach in Querebenen ausgerichtet, jedoch versetzt zueinander, derart, daß sich die Randstege 27 und Eckstege 30 der beiden Kassetten 21a, 21b neben der Bodenwand 25 der jeweils anderen Kassette 21a, 21b erstrecken (Fig. 9). Die beiden Kassetten 21a, 21b werden zu diesem Zweck um 180° versetzt zueinander zusammengefügt.

Ein Paar von in vorstehender Weise zusammengesteckten Kassetten 21a, 21b bildet eine Stapeleinheit 40, die bereits eine raumsparende Lagerung der Kassetten 21a, 21b ermöglicht.

Aufgrund der Ausbildung der Kassetten 21 können aber zwei Stapeleinheiten 40, 41 mit Kassetten 21a, 21b einerseits und 21c, 21d andererseits ineinander verschachtelt werden, derart, daß ein blockförmiges Gebilde, nämlich ein Stapelblock 42 aus vier Kassetten 21a..21d entsteht. Die äußeren Abmessungen des Stapelblocks 42 sind nur geringfügig größer als die die Abmessungen einer einzelnen Kassette 21.

Zu diesem Zweck werden zwei Stapeleinheiten 40, 41 mit voneinander abliegenden Bodenwänden 25 ineinander gesteckt. Die Stapeleinheiten 40, 41 sind dabei in Längsrichtung gegeneinander versetzt um die halbe Breite einer Kammer 23. Dadurch sind die Trennstege 26 und Seitenstege 29 der Stapeleinheiten 40, 41 wechselseitig den Zusatz-Öffnungen 38 der zugekehrten Bodenwand 25 der anderen Stapeleinheit 40, 41 zugeordnet. Die betreffenden Trennstege 26 bzw. Seitenstege 29 treten in die Zusatz-Öffnungen 38 ein (Fig. 10 und 11). Dadurch sind die insgesamt vier Kassetten 21 als Einheit, nämlich als Stapelblock 42, handhabbar, nämlich mit geringem Raumbedarf lagerfähig.

Für die Beladung der Kassetten 21 werden die Stapelblöcke 42 und Stapeleinheiten 40, 41 in entgegengesetzter Bewegungsrichtung wieder auseinandergenommen.

Die Trennstege 26, Randstege 27 sowie Seitenstege 29 und Eckstege 30 sind bis an die Unterseite der Bodenwand 25 verlängert. In diesem Bereich ist nämlich die Bodenwand 25 mit zu den vorgenannten Stegen 26, 27, 29, 30 korrespondierenden, abgeschrägten, kopfartigen Vorsprüngen 43 versehen. Die Vorsprünge 43 an der Unterseite der Bodenwand 25 ruhen bei gestapelten, gefüllten Kassetten 21 auf den oberen Enden der Stege 26, 27.. Bei der Stapelung von ineinander verschachtelten leeren Kassetten 21, nämlich Stapelblöcken 42, (Fig. 10) treten die Vorsprünge 43 zentrierend in Öffnungen 38 benachbarten Kassetten 21 ein.

Die Kassetten 21 bestehen zweckmäßigerweise aus einem einstückigen, vorzugsweise gegossenen Werkstück, insbesondere aus Kunststoff. Bei dem vorliegenden Ausführungsbeispiel sind in die Unterseite der Bodenwand 25 Vertiefungen eingeformt, und zwar einerseits in der Längsmittelebene sich erstreckende Mittenvertiefungen 44, und zum anderen an einem Rand, und zwar an dem Schließseite 28 zugekehrten Rand, eingeformte Haltevertiefungen 45. Die erstgenannten Vertiefungen 44 erstrecken sich jeweils über die Breite einer Kammer 23, wobei zwischen benachbarten Mittenvertiefungen 44 angeordnete Vorsprünge 43 als Anschlag zur Positionierung der Kassette 21 dienen, insbesondere während der Entladung.

Die Haltevertiefungen 45 sind für den (selbsttätigen) Transport der Kassetten 21 von Bedeutung.

Bei der Versorgung von Verpackungsmaschinen mit Zuschnitten 20 werden die (gefüllten) Kassetten 21 zweckmäßigerweise in der Kreislauf eines Überflur-Förderers eingeführt, insbesondere mit den Merkmalen der DE-Patentanmeldung P 38 20 735.4. Der Überflur-Förderer ist bei diesem alteren Vorschlag mit Laufrollenwagen 46 ausgerüstet, die längs einer Laufschiene 47 oberhalb der Fertigungs- und Verpackungsmaschinen verfahrbar sind. An den Laufrollenwagen 46 befinden sich Materialhalter 48, die so ausgebildet sind, daß sie alternativ Bobinen aus bahnförmigem Verpakkungsmaterial oder Kassetten 21 zu transportieren vermögen.

Die Materialhalter 48 sind zu diesem Zweck mit starren, nach unten divergierenden Tragarmen 49 ausgerüstet. An den unteren Enden derselben sind jeweils quergerichtete, also einseitig abstehende Tragholme 50 angebracht. Auf diesen ruhen die zu transportierenden Gegenstände, nämlich Bobinen oder Kassetten 21. Im Falle des Transport von Kassetten 21 tritt eine jeweils am freien Ende der Tragholme 50 angebrachte, aufwärts gerichtete Nase 51 in die Haltevertiefung 45 der Kassette 21 ein. Diese ist dadurch gegen Verschiebungen auf den Tragholmen 50 während des Transports gesichert.

Im Bereich einer Verpackungsmaschine 52 (Fig. 12) werden die gefüllten Kassetten 21 durch einen ersten Vertikalförderer 53 von dem Laufrollenwagen 46 des Überflur-Förderers übernommen und abwärts gefördert. Die Kassette 21 wird von dem Vertikalförderer 53 auf einem Maschinenförderer 54 abgesetzt. Dieser ist an der Rückseite der Verpackungsmaschine 52 in Längsrichtung verlaufend angeordnet.

Im Bereich einer Entladestation 55 werden nacheinander die Zuschnitt-Stapel 22 aus der Kassette 21 durch Aufwärtsbewegung entnommen, und zwar durch einen Stapelheber 56. Dieser erfaßt jeweils einen Zuschnitt-Stapel 22, fördert diesen aufwärts und führt die Zuschnitt-Stapel 22 einem maschinenseitigen Zuschnitt-Magazin (nicht gezeigt) zu.

Die leeren Kassetten 21 werden auf dem Maschinenförderer 54 weitertransportiert bis zu einem zweiten Vertikalförderer 57. Dieser übernimmt die leeren Kassetten 21 und übergibt sie an einen Laufrollenwagen 46 bzw. an einen Materialhalter 48 desselben.

Die Verschachtelung mehrerer Kassetten 21 ineinander erfolgt an einer Entladestation des umlaufenden Überflur-Förderers, insbesondere manuell.

## Patentansprüche

1. Einrichtung mit Kassette zum Zuführen von Stapeln von Zuschnitten zur Herstellung von Packungen, insbesondere von Klappschachteln für Zigaretten, zu einer Verpackungsmaschine, wobei die Kassette im Bereich der Verpackungsmaschine entleerbar und sodann mit gleichartigen Kassetten ineinander verschachtelt stapelbar ist, mit folgenden Merkmalen:
- Zur Aufnahme mehrerer nebeneinander angeordneter Zuschnitt-Stapel (22) ist die Kassette (21) zumindest an ihrer Oberseite offen,
- zur Bildung mehrerer Kammern (23), je zur Aufnahme eines Zuschnitt-Staptels (22) sind auf einer Bodenwand (25) aufrechte Trennstege (26) zwischen benachbarten Kammern (23), Seitenstege (29) an Schmalseiten, Randstege (27) an einer Schließseite (28) der Kassette (21) in der Ebene der Trennstege (26) sowie Eckstege (30) gebildet,
- die Bodenwand (25) weist eine Mehrzahl von Öffnungen (37, 38) sowie Ausnehmungen (39) auf, die derart angeordnet sind, daß Trennstege (26) einer anderen Kassette zur verschachtelten Stapelung durch die Öffnungen (37, 38) und Seitenstege (29) durch die Ausnehmungen (39) hindurchtreten.

2. Einrichtung nach Anspruch 1, dadurch gekennzeichnet, daß sich die langgestreckten, rechteckigen Kammern (23) über die Breite der rechteckigen Kassette (21) erstrecken und an einer Seite offen sind (offen Seite 24), während an der gegenüberliegenden Seite (die Fließseite 28) die Randstege (27) seitlich angebrachte Anschläge, insbesondere Stützleisten (31), aufweisen zur Anlage der Zuschnitt-Stapel (22).

3. Einrichtung nach Anspruch 2, dadurch gekennzeichnet, daß die aufrechten Stützleisten (31) an die Gestalt der Zuschnitte (20) angepaßt, insbesondere im Querschnitt annähernd trapezförmig ausgebildet sind, derart, daß seitliche dreieckförmige bzw. spitz auslaufende Vorsprünge (32) der Zuschnitte (20) formschlüssig an schrägen Stützflächen der Stützleiste (31) anliegen.

4. Einrichtung nach Anspruch 1 sowie einem oder mehreren der weiteren Ansprüche, dadurch gekennzeichnet, daß die Trennstege (26) und Seitenstege (29) im Querschnitt rechteckig ausgebildet und die Öffnungen (37) entsprechend den Trennstegen (26) rechteckig ausgebildet sind und daß die seitlichen, zwischen den Seitenstegen (29) und Eckstegen (30) angeordneten Ausnehmungen (39) dem Querschnitt von Seitenstegen (29) entsprechen.

5. Einrichtung nach Anspruch 1 sowie einem oder mehreren der weiteren Ansprüche, dadurch gekennzeichnet, daß die Öffnungen (37) jeweils in der Ebene der Trennstege (26) und Randstege (27) zwischen diesen und daß weitere Zusatz- Öffnungen (38) in der Längsmittelebene einer Kammer (23) angeordnet sind, wobei die Öffnungen (37) und die Zusatz- Öffnungen (38) in (zwei) Reihen in Längsrichtung der Kassette (21) ausgerichtet sind.

6. Einrichtung nach Anspruch 1 sowie einem oder mehreren der weiteren Ansprüche, dadurch gekennzeichnet, daß zwei Kassetten (21a, 21b bzw. 21c, 21d) unter Bildung jeweils einer Stapeleinheit (40, 41) verschachtelbar sind durch Hindurchstecken der Trennstege (26) einer Kassette (21a, 21c) von der Unterseite der Bodenwand (25) her durch die Öffnungen (37) der anderen Kassette (21b, 21d) und durch Einführen der Seitenstege (29) in die zugeordneten Ausnehmungen (39), derart, daß die Kassetten (21a, 21b bzw. 21c, 21d) unter Anlage der Bodenwände (25) aneinander in Längsrichtung ausgerichtet, in Querrichtung um die Abmessung eines Trennstegs (29) versetzt sind.

7. Einrichtung nach Anspruch 6, dadurch gekennzeichnet, daß je zwei Stapeleinheiten (40, 41) zu einer aus vier Kassetten (21a, 21b bzw. 21c, 21d) bestehenden Einheit (Stapelblock 42) zusammensteckbar sind, wobei die Stege der beiden Stapeleinheiten (40, 41) einander entgegengerichtet sind und Trennstege (26) einer Kassette (21b, 21d) der Stapeleinheiten (40, 41) in Zusatz-Öffnungen (38) der zugekehrten Kassette (21a, 21c) der anderen Stapeleinheit (40, 41) eintreten.

8. Einrichtung nach Anspruch 6 oder 7, dadurch gekennzeichnet, daß die zu einem Stapelblock (42) zusammengesteckten Stapeleinheiten (40, 41) in Längsrichtung der Kassetten (21) um die halbe Breite einer Kammer (23) versetzt und um 180° Grad zueinander gedreht sind.

9. Einrichtung nach Anspruch 1 sowie einem oder mehreren der weiteren Ansprüche, dadurch gekennzeichnet, daß die Kassetten stapelbar und im gestapelten Zustand gegen Querverschiebungen gesichert sind, insbesondere durch Vorsprünge (Zentrierzapfen 35) auf der Oberseite von Stegen (Seitenstege 29, Randstege 30) und entsprechenden Vertiefungen (36) an der Unterseite der Bodenwand (25).

10. Einrichtung nach Anspruch 1 sowie einem oder mehreren der weiteren Ansprüche, dadurch gekennzeichnet, daß an der Unterseite der Bodenwand (25) Haltevertiefungen (45) eingeformt sind, die eine Sicherung von Kassetten (21) auf einem Förderer, insbesondere einem Materialhalter (48) eines Laufrollenwagens (46) ermöglichen.

## Claims

1. Apparatus with cassette for the feeding of stacks of blanks for the production of packs, especially of hinge-lid packs for cigarettes, to a packaging machine, the cassette being able to be emptied in the region of the packaging machine and then stacked nested in one another with similar cassettes, having the following features:
- To receive several blank stacks (22) which are arranged next to one another, the cassette (21) is open, at least on its top side,
- to construct several chambers (23), each for receiving a blank stack (22), vertical partition webs (26) are formed on a bottom wall (25) between adjacent chambers (23), side webs (29) are formed on narrow sides of the cassette (21), edge webs (27) are formed on a closing side (28) of the cassette (21) in the plane of the partition webs (26) and corner webs (30) are formed,
- the bottom wall (25) has a multiplicity of orifices (37, 38) and recesses (39) which are arranged in such a way that, for nested stacking, partition webs (26) of another cassette pass through the orifices (37, 38) and side webs (29) pass through the recesses (39).

2. Apparatus according to Claim 1, characterized in that the elongate rectangular chambers (23) extend over the width of the rectangular cassette (21) and are open on one side (open side 24), whilst on the opposite side (closing side 28) the edge webs (27) have laterally attached stops, especially supporting strips (31), for the bearing of the blank stacks (22).

3. Apparatus according to Claim 2, characterized in that the vertical supporting strips (31) are matched to the form of the blanks (20), especially are of approximately trapezoidal cross-section, so that lateral triangular or tapering projections (32) of the blanks (20) bear positively against oblique supporting faces of the supporting strip (31).

4. Apparatus according to Claim 1 and one or more of the further claims, characterized in that the partition webs (26) and side webs (29) are of rectangular cross-section and the orifices (37) are made rectangular correspondingly to the partition webs (26), and in that lateral recesses (39) located between the side webs (29) and corner webs (30) correspond to the cross-section of side webs (29).

5. Apparatus according to Claim 1 and one or more of the further claims, characterized in that the orifices (37) are arranged respectively in the plane of the partition webs (26) and edge webs (27) between these, and in that further additional recesses (38) are arranged in the longitudinal mid-plane of a chamber (23), the orifices (37) and the additional orifices (38) being aligned in (two) rows in the longitudinal direction of the cassette (21).

6. Apparatus according to Claim 1 and one or more of the further claims, characterized in that two cassettes (21a, 21b and 21c, 21d) are nestable, to form a respective stack unit (40, 41), by the insertion of the partition webs (26) of one cassette (21a, 21c) from the underside of the bottom wall (25) through the orifices (37) of the other cassette (21b, 21d) and by introducing the side webs (29) into the associated recesses (39), in such a way that the cassettes (21a, 21b and 21c, 21d), aligned in the longitudinal direction, with the bottom walls (25) bearing on one another, are offset in the transverse direction by the amount of the dimension of a partition web (29).

7. Apparatus according to Claim 6, characterized in that two particular stack units (40, 41) can be plugged together to form a unit (stack block 42) consisting of four cassettes (21a, 21b and 21c, 21d), the webs of the two stack units (40, 41) being directed counter to one another and partition webs (26) of one cassette (21b, 21d) of the stack units (40, 41) entering additional orifices (38) of the confronting cassette (21a, 21c) of the other stack unit (40, 41).

8. Apparatus according to Claim 6 or 7, characterized in that the stack units (40, 41) plugged together to form a stack block (42) are offset in the longitudinal direction of the cassettes (21) by the amount of half the width of a chamber (23) and are rotated through 180° relative to one another.

9. Apparatus according to Claim 1 and one or more of the further claims, characterized in that the cassettes are protected in the stackable and in the stacked state against transverse shifts, especially by means of projections (centering lugs 35) on the top side of webs (side webs 29, edge webs 30) and corresponding depressions (36) on the underside of the bottom wall (25).

10. Apparatus according to Claim 1 and one or more of the further claims, characterized in that formed in on the underside of the bottom wall (25) are retaining depressions (45) which allow cassettes (21) to be secured on a conveyor, especially a material holder (48) of a bogie truck (46).

## Revendications

1. Dispositif à cassette, pour l'amenée de piles de flans pour la fabrication d'emballages, en particulier de boîtes à rabats pour cigarettes, à une machine d'emballage, la cassette étant susceptible d'être vidée dans la zone de la machine d'emballage, puis d'être empilée, emboîtée l'une dans l'autre, avec des cassettes du même type, présentant les caractéristiques suivantes :
- la cassette (21) est ouverte au moins dans sa face supérieure, pour recevoir plusieurs piles de flancs (22) disposés les unes à côté des autres,
- pour former plusieurs chambres (23), destinées chacune à recevoir une pile de flans (22), sont formées des nervures de séparation (26) montantes sur une paroi de fond (25), entre des chambres (23) voisines, des nervures latérales (29) sur les côtés étroits, des nervures de bordure (27) sur un côté de fermeture (28) de la cassette (12), dans le plan des nervures de séparation (26), ainsi que des nervures d'angle (30).
- la paroi de fond (25) présente une pluralité d'ouvertures (37, 38), ainsi que d'évidements (39), disposés de manière que des nervures de séparation (26) d'une autre cassette passent à travers les ouvertures (37, 38) et les nervures latérales (29) passent dans les évidements (39), pour constituer un empilage emboîté,

2. Dispositif selon la revendication 1, caractérisé en ce que les chambres rectangulaires (23) allongées s'étendent sur la largeur de la cassette rectangulaire (21) et sont ouvertes sur un côté (côté ouvert 24), tandis que sur le côté opposé (côté d'écoulement 28), les nervures de bordure (27) présentent des butées placées latéralement, en particulier des bandes d'appui (31), pour l'appui des piles de flans (22).

3. Dispositif selon la revendication 2, caractérisé en ce que les bandes d'appui (31) verticales sont adaptées à la configuration des flans (20), en particulier avec une section transversale à peu près trapézoïdale, de manière que des saillies latérales, triangulaires ou pointues (32) des flans (20) appuient avec ajustement de forme sur des faces d'appui obliques de la bande d'appui (31).

4. Dispositif selon la revendication 1 ainsi que l'une ou plusieurs des autres revendications, caractérisé en ce que les nervures de séparation (26) et les nervures latérales (29) ont une section transversale rectangulaire et les ouvertures (37) sont d'une forme rectangulaire correspondant aux nervures de séparation (26) et en ce que les évidements latéraux (39), disposés entre les nervures latérales (29) et les nervures d'angle (30) ont une section transversale correspondant à celle des nervures latérales.

5. Dispositif selon la revendication 1 ainsi que l'une ou plusieurs des autres revendications, caractérisé en ce que les ouvertures (37) sont chacune disposées dans le plan des nervures de séparation (26) et des nervures de bordure (27), entre celles-ci et en ce que des ouvertures additionnelles (38) sont en plus disposées dans le plan longitudinal médian d'une chambre (23), les ouvertures (37) et les ouvertures additionnelles (38) étant orientées en (deux)rangées dans la direction longitudinale de la cassette (21).

6. Dispositif selon la revendication 1 ainsi que l'une ou plusieurs des autres revendications, caractérisé en ce que deux cassettes (21a, 21b respectivement 21c, 21d) peuvent être emboîtées en formant chaque fois une unité de pile (40, 41), par enfichage des nervures de séparation (26) d'une cassette (21a, 21c), depuis la face inférieure de la paroi de fond (25), par les ouvertures (37) de l'autre cassette (21b, 21d) et par insertion des nervures latérales (29) dans les évidements (39) associés, de manière que les cassettes (21a, 21b respectivement 21c, 21d) soient alignées les unes les autres dans la direction longitudinale, par appui des parois de fond (25), en étant décalées en direction transversale, de la valeur d'une nervure latérale (29).

7. Dispositif selon la revendication 6, caractérisé en ce que deux unités de piles (40, 41) forment chaque fois une unité (bloc de piles 42) composée de quatre cassettes (21, 21b respectivement 21c, 21d), les nervures des deux unités de piles (40, 41) étant orientées en sens inverse et les nervures de séparation (26) d'une cassette (21b, 21d) des unités' de piles (40, 41) pénétrant dans les ouvertures additionnelles (38) de la cassette (41a, 21c), tournée vers elle, de l'autre unité de piles (40, 41).

8. Dispositif selon la revendication 6 ou 7, caractérisé en ce que les unités de piles (40, 41) enfichées en formant un bloc de piles (42) sont décalées dans la direction longitudinale des cassettes (21), de la demi-largeur d'une chambre (23), et tournées de 180° les unes par rapport aux autres.

9. Dispositif selon la revendication 1 ainsi que l'une ou plusieurs des autres revendications, caractérisé en ce que les cassettes sont empilables et fixées à l'état empilé pour empêcher tout déplacement transversal, en particulier au moyen de saillies (tourillons de centrage 35) en face supérieure des nervures (nervures latérales 29, nervures de bordure 30) et de cavités (36) correspondantes, réalisées en face inférieure de la paroi de fond (25).

10. Dispositif selon la revendication 1 ainsi que l'une ou plusieurs des autres revendications, caractérisé en ce que des cavités de maintien (45) sont creusées en face inférieure de la paroi de fond (25) et permettent d'assurer une sécurité des cassettes (21) sur un transporteur, en particulier un support de matériau (48) d'un chariot à galets de roulement (46).
